# EUROPÄISCHE PATENTSCHRIFT

(11) **EP 1 561 690 B1**
(45) Veröffentlichungstag und Bekanntmachung des Hinweises auf die Patenterteilung: **01.08.2007**
(21) Anmeldenummer: 05002210.2
(22) Anmeldetag: 03.02.2005
(51) Int. Cl.: B65C 9/40, B65C 3/14, B65C 9/04, B65C 9/00

(54) **Etikettiermaschine**
Labelling machine
Machine d'étiquetage

(30) Priorität: 06.02.2004 DE 102004005994
(43) Veröffentlichungstag der Anmeldung: 10.08.2005
(73) Patentinhaber: KHS AG, 44143 Dortmund (DE)
(72) Erfinder: Thatenhorst, Klaus, 59439 Holzwickede (DE)

(56) Entgegenhaltungen:
- DE-A1- 19 911 074
- US-A- 3 139 368
- US-A- 4 242 168

## Beschreibung

Die Erfindung bezieht sich auf eine Etikettiermaschine gemäß der im Oberbegriff des Anspruchs 1 angegebenen Art und wie offenbart z.B. in der US 3, 139, 368 A. Sie schließt demnach Rundläufer mit rotierenden Standtellern für die Behälter und am Rotorumfang befindlichen oder daran anstellbaren und andockbaren Etikettierstationen, Linearmaschinen oder auch Horizontalläufer mit ein.

Bei Rundläufer-Etikettiermaschinen ( DE 28 45 645 B1) ist es bekannt, dass die gesamte Etikettierstation, d. h. der Träger mit dem Greiferzylinder sowie dem Etikettenkasten und der Leimwalze als Einheit um die Trägerachse verdrehbar ist. Durch die mit der Verdrehung verbundene Verlagerung der Umlaufbahn der-Greifer- und Andrückelemente in Richtung auf die Transportbahn der Gegenstände lassen sich die durch die verschiedenen Gegenstandsformate bedingten unterschiedlichen Abstände der zu etikettierenden Bereiche von der Etikettierstation überbrücken. Schwierigkeiten ergeben sich aber bei der Übertragung der Etiketten von Greiferzylinder auf die zu etikettierenden Bereiche, weil diese Bereiche wegen der gleichen Winkelgeschwindigkeit der auf einer bogenförmigen Bahn vorbeibewegten Gegenstände bei unterschiedlichen Krümmungsradien der Bahnen der zu etikettierenden Bereiche eine andere Bahngeschwindigkeit als die Greifer- und insbesondere die Andrückelemente haben. Das bedeutet, dass im Übergabebereich der Etiketten an die Gegenstände kein Gleichlauf zwischen zu etikettierenden Bereichen und Andrückelementen besteht. Diese Schwierigkeit wird beseitigt, indem der die Andrückelemente tragende Teil des Greiferzylinders auf der Greiferzylinderachse über einen einstellbaren Exzenter gelagert ist.

Der unterschiedliche Abstand der zu etikettierenden Bereiche von der Etikettierstation wird einerseits durch Verdrehung der gesamten Etikettierstation zum Flaschentisch und andererseits durch Verstellung der Exzenters des die Andrückelemente tragenden Teils berücksichtigt, so dass die Umlaufbahn der Andrückelemente die Bahn der zu etikettierenden Bereiche tangiert bzw. leicht schneidet. Bei der Etikettierung von Flaschen großen Durchmessers mit kurzen Etiketten ergeben sich aber gewisse Schwierigkeiten beim Übertragen der Etiketten auf die Flasche, weil das nicht vom Exzenter verstellte Greiferelement das Etikett nicht in die optimale Lage für die Übertragung bringt. Um diesen Nachteil auszugleichen, wird zur radialen Verlagerung eines jeden Greiferelementes eine Steuerkurve vorgesehen, an der ein dem Greiferelement zugeordnetes Abtastorgan geführt ist Zur Anpassung an unterschiedliche Flaschendurchmesser sind noch andere Lösungen (DE - OS 15 86 365, DE 24 35 540 B2) bekannt, die eine Verstellung der Etikettierstation zum Flaschentischmittelpunkt in radialer Richtung beinhalten.

Eine entsprechende Verstellung und Anpassung der Etikettierstation erfolgt dabei von Hand, wobei das Ergebnis der Verstellung ständig von der Wartungsperson überprüft werden muss.

Eine weitere Vorrichtung mit verbesserten Verstellmöglichkeiten wurde durch die US 3,139,368 vorgestellt. Bei dieser Vorrichtung handelt es sich um eine Etikettiermaschine mit einer, auf einem Maschinentisch angeordneten Etikettierstation mit einer Etikettenübergabe- und Etikettenvorratseinrichtungen, wobei die Etikettenübergabeeinrichtung mittels eines Getriebes mehrdimensional im Raum bewegbar gelagert ist.

Ebenfalls bekannt wurde eine Vorrichtung nach der US 4,242,168. Dabei ist vorgesehen, eine Etikettiermaschine auszubilden, bei welcher eine, auf einer Grundplatte gelagerte Etikettenübergabeeinrichtung mittels eines Getriebes in eine radiale Richtung verscheibbar ist. Des weiteren ist vorgesehen, die die Etikettenübergabevorrichtung aufnehmende Grundplatte um ihre Vorderkante kipp- bzw. neigbar auszubilden.

Der Erfindung liegt die Aufgabe zugrunde, hier Abhilfe und eine Verbesserung aufzuzeigen, die eine solche Anpassung der Etikettierstation vereinfacht und eine weitergehende Anpassung auch in verschiedenen Ebenen an unterschiedliche Problem- und Aufgabenstellungen ermöglicht.

Mit der vorliegenden Erfindung wird diese Aufgabe durch eine Etikettiermaschine gemäss dem Anspruch 1 gelöst.

In eigenständiger Ausbildung der Erfindung ist vorgesehen, dass die Etikettierstation mit der eigentlichen Etikettenübergabestation mittels eines Getriebes mehrdimensional im Raum unter freier Ansteuerung eines zur Etikettenübergabe bzw. zur Ausrichtung der Etikettierstation frei wählbaren Pivotpunktes bewegbar gelagert ist.

Weitere Merkmale und Weiterbildungen der Erfindung ergeben sich aus den Unteransprüchen sowie der Beschreibung.
Die vorliegende Erfindung bietet Raum für praktisch alle bei der Etikettierung von unterschiedlichen Behältnissen auftretenden oder gewünschten Optimierungsvarianten in variabler und auch wiederholbarer und abrufbarer Form. Da innerhalb eines solchen Getriebes in Form eines (statischen) Raumfachwerks kaum Biegemomente auftreten, ist ferner eine äußerst leichte Bauweise möglich.

Im Rahmen der vorliegenden Anmeldung ist unter der Formulierung "mehrdimensional im (Übergabe)raum bewegbar" zu verstehen, dass sich der (Übergabe)raum bzw. die Bewegung in diesem durch die drei Freiheitsgrade der Translation und die drei Freiheitsgrade der Rotation definiert, und dass die Bewegung z.B. einer Etikettierstation mindestens einer, einem dieser Freiheitsgrade entsprechenden Bewegungsachse folgt, wobei sich eine Bewegung in der Mehrzahl aller Fälle aber aus Bewegungskomponenten entsprechend mehrerer, wenn nicht sogar aller Freiheitsgrade zusammensetzt.

Im Nachfolgenden wird die Erfindung Anhand von in den Zeichnungen dargestellten Ausführungsbeispielen näher erläutert. In diesen Zeichnungen zeigt:
Fig. 1 eine bekannte Etikettierstation,
Fig. 2 eine Etikettiermaschine mit mehreren unterschiedlichen Etikettierstationen,
Fig. 3 die verschiedenen Bewegungsvarianten einer solchen Etikettierstation und
Fig. 4 eine mögliche Ausführung und Anordnung der erfindungsgemäßen Ausgestaltung.

Die im Ausführungsbeispiel dargestellte Etikettierstation ist zur Übergabe von Einzelefiketten auf Behälter wie Flaschen, Dosen und dergleichen ausgebildet. Die erfindungsgemäße Ausgestaltung ist jedoch auch für andersgeartete Etikettier-Stationen und -Maschinen vorgesehen und an diesen einsetzbar. Es können demzufolge auch Etikettierstationen für Endlos-, Folien-, Kunststoffband- oder selbstklebende Etiketten und dergleichen sowie für eine Etikettierung von der Rolle mit einem Teil- oder Rundumetikett mit der erfindungsgemäßen Ausgestaltung ausgebildet sein, wobei diese auch für die Etikettierung von Kartons, Kosten oder sonstigen Ladungsträgern oder Verpackungen eingesetzt werden können.

Die in Figur 1 dargestellte Vorrichtung zum Zuführen von Etiketten in Etikettiermaschinen für beispielsweise Flaschen besteht aus einem Etikettieraggregat oder -Station 1, welches auf einer Maschinenplatte 2,10 angeordnet ist. Das Etikettieraggregat besitzt einen Etikettenbehälter 3, eine Leimwalze 4, einen mit beleimbaren Entnahmesegmenten 5 versehenen rotierenden Träger 6 sowie einen Greiferzylinder 7.

Der Greiferzylinder 7 ist durch ein Getriebe angetrieben und besteht für die Mehrfachetikettierung aus zwei übereinander angeordneten Zylindern mit Andrückelementen 8 und Greiferfingern 9. Auf dem rotierenden Flaschentisch 11 befinden sich in geringer Abstandsteilung Flaschenteller 12, auf denen die Flaschen 13 am Greiferzylinder 7 vorbeigeführt werden. Da die Teilung der Flaschenteller 12 geringer ist als die Teilung des Greiferzylinders 7 ist eine Zusatzdrehung der Flasche 13 beim Etikettiervorgang notwendig. Um auch kurze Etiketten, d.h. kurz im Verhältnis zum Flaschendurchmesser und um eine qualitätsgerechte Etikettierung auch bei einer Mehrfachetikettierung und auf nicht zylindrischen Flaschenteilen ausführen zu können, ist das Etikettieraggregat 1 zusätzlich um die Mittelachse 14 stufenlos verschwenkbar angeordnet.

Ferner sind die Entnahmesegmente 5 und der Greiferzylinder gegenüber den ortsfesten Stationsteilen 3, 4 in ihrer zugeordneten Position verstellbar. Hierzu dient ein Differentialgetriebe 15 und/oder ein nicht weiter dargestellter Kreuzschlitten, auf dem die gesamte Station verstellbar gehalten ist. Im Auslaufbereich der etikettierten Flaschen, beispielsweise am Ende der Drehung durch den Flaschentisch 11 oder hinter einem nicht dargestellten Auslaufstern ist eine Etikettensitzkontrolleinrichtung 16 angeordnet, mit der die gewünschte Anordnung der Etiketten auf den Flaschen überwacht wird. Bei einer Änderung des Etikettensitzes außerhalb einer vorgebbaren Toleranzgrenze vermittelt die Sitzkontrolleinrichtung entsprechende Signale zur Ansteuerung einer motorischen Korrektureinrichtung 17 für die Verstellung der Etikettierstation 1 und / oder zur Synchronisation des Greifzylinders 7 und der Entnahmesegmente 5. Sowohl ein eingesetzter Kreuzschlitten wie auch ein eingesetztes Antriebsgetriebe 18 für die Etikettierstation kann dabei entsprechend angesteuert und positionsmäßig verändert werden.

Solche oder für andere eingangs genannte Etiketten- und Behälterarten ausgelegte Etikettierstationen 1, 1' können in unterschiedlicher Anzahl und Folge an dem Drehkreis einer in Figur 2 dargestellten Etikettiermaschine angebracht, angestellt, angedockt oder anderweitig mit dieser verbunden sein. Ein solcher Einsatz ist selbstverständlich auch an Linearmaschinen, Etikettiermaschinen zum Etikettieren von Großbehältem, Kartonagen u. dgl. von Vorteil.

Die Etikettierstation 1 oder mindestens deren Etikettenübergabeeinrichtung ist zweckmä-ßig auf einem Maschinentisch 2, 10 gemäß einem in Figur 4 dargestellten Ausführungsbeispiel angeordnet. Dieser weist seinerseits ein Getriebe 19 mit einer Vielzahl von Stellmotoren oder motorisch längenveränderbaren Verstellarmen 20 auf, die von einem nicht weiter dargestellten und beschriebenen offenen Steuerungssystem mit beispielsweise einem digitalen Signalprozessor zur Ausübung der gewünschten oder erforderlichen Positionsveränderung ansteuer- und einregelbar sind. Auf diese Weise ist die Etikettierstation 1 mehrdimensional im Raum unter freier Ansteuerung eines zur Etikettenübergabe wählbaren optimalen Punktes bewegbar gelagert. Die eingestellte oder gewählte Lage der Raumachsen 21 für einen optimalen Etikettentransport und deren nachfolgende Übergabe auf den Behälterumfang bzw. Mantel ist frei wählbar im Raum vorzugsweise per Softwarebefehl für jeden Übergabevorgang und/oder bei einem Wechsel der Behälterausstattung, also bei einem Wechsel der zu verarbeitenden Etiketten veränderbar und korrigierbar. Insbesondere können die einmal optimierten Übergabekriterien und Positionen auch in Bezug auf die unterschiedlichen Behälter und dergl. sowie deren jeweilige Oberflächen wiederholbar abgerufen werden. Demzufolge kann die Umstellung auf andere Behälterarten sowie deren Größe per Eingabe der jeweiligen Behälterart erfolgen. Je nach konstruktiver Ausgestaltung kann das Getriebe 19 auch unmittelbar mit der Etikettierstation 1 verbunden oder daran angeordnet sein. Vorzugsweise sind dabei Raumachsen 21 für die Bewegungen Heben-Senken 22, Vorwärts-Rückwärts 24, Links-Rechts 25, Kippen in die rechte und linke Ebene 23 , Vor- und Zurückneigen 27 sowie Drehen um die Hochachse 26 mit dem Getriebe 19 ausricht- und ansteuerbar. Optimale Einstellungsmöglichkeiten für einen beanstandungsfreien Etikettensitz ergeben sich durch die Anordnung der Etikettierstation und/oder mindestens der Etikettenübergabe an einer parallelkinematischen Verstelleinrichtung bzw. Getriebe 19 nach dem Hexapod-System. Zur Ermittlung der jeweiligen Raumposition der Etikettierstation zur jeweiligen Übergabeposition können raum- und/oder wegbezogene Positionsmelder vorgesehen sein. Diese können auch zur Bestimmung und Ermittlung der jeweils einzustellenden Anfangs- und Endpositionen eingesetzt werden.

Die Eingabe von Bewegungsbefehten erfolgt zweckmäßig in der Form von Behälter bezogenen Objektkoordinaten oder aber auch in Befehlen, welche die Bewegungen in einer der 6 Raumachsen in Bezug auf einen freiwählbaren Pivotpunkt darstellen, z.B. das Schwenken einer Etikettierstation in einer horizontalen Ebene um eine senkrechte Hochachse, wobei diese Hochachse z.B. der Hochachse des zu etikettierenden Behälters entspricht.

Die eingegebenen Bewegungsbefehle werden dann beispielsweise durch Echtzeittransformation in entsprechende Bewegungsabläufe für die einzelnen Achsen des Getriebes 19 vorzugsweise also für die einzelnen Achsen eines Hexapod-Getriebes umgesetzt, wobei im Rahmen der Ermittlung der einzelnen Bewegungsabläufe diese vorzugsweise derart bestimmt werden, dass sich die Ausrichtung der Etikettierstation nur in der gewünschten Weise ändert, die Ausrichtung in den anderen Raumachsen und/oder Freiheitsgraden unverändert bleibt.

Zusätzlich weist die Etikettenübergabestation in einer weiteren Ausgestaltung zur Ermittlung der optimalen Anpresskräfte für eine schonende Etikettenübergabe geeignete Lastfühler auf. Die Etikettierstation 1 kann mit dem parallelkinematischen Verstellsystem zusätzlich auf einem gesteuerten Längs- oder Kreuzschlitten angeordnet sein, sodass weitere Verstellachsen zur schnellen Anpassung zur Verfügung gestellt werden.

Zur ordnungsgemäßen Etikettensitzkontrolle kann zusätzlich die bereits eingangs beschriebene Kontrollvorrichtung 16 vorgesehen sein, mit welcher die erzielten Etikettierergebnisse kontrolliert und ausgewertet werden können. Ebenfalls können die Auswertungsergebnisse bei festgestellten Abweichungen des Etikettierergebnisses von der Soll-Vorgabe zur direkten oder indirekten Ansteuerung des Getriebes (19) verwendet werden, um durch eine Lagekorrektur z.B. der Etikettierstation das gewünschte Soll-Ergebnis zu erreichen.

Anstelle der vorzugsweise beschriebenen und dargestellten Getriebeausbildung können im Rahmen der vorliegenden Erfindung auch Getriebe (19) mit einer geringeren oder weiterten Anzahl von Achsen zur Bewegung und Ausrichtung der Etikettierstationen (1, 1') vorgesehen sein, wobei beispielsweise zwei oder drei Ebenen ansteuerbar und entsprechend ausrichtbar sind. Je nach Aufgabenstellung und Schwierigkeitsgrad der anstehenden einzelnen Etikeltierprobleme und - Vorgaben können für eine Rotations- und/oder Translationsbewegung beispielsweise je drei Freiheitsgrade vorgesehen sein, die eine beliebige Dimension der Verstellung und Anpassung einer solchen Etikettierstation erlauben. Zweckmäßig sind dabei Anstell- und Sollbewegungen vorgegeben, wobei die Rotations- oder Translationsbewegung unabhängig voneinander entsprechend diesen Bewegungsebenen zugeordneten Etikettieraufgaben oder -problemen angesteuert und angepasst werden kann.
Bei Etikettiermaschinen mit austauschbaren oder an verschiedenen Stellen andockbaren gleichen und/oder unterschiedlichen Etikettierstationen, wie beispielsweise in der DE 199 11 074 A1 beschrieben, ist das eigentliche Getriebe (19) u.a. auch aus Kostengründen als Teil der jeweiligen Etikettiermaschine ausgebildet Demzufolge können auch mehrere Etikettierstationen in einfacher Ausführung, also ohne Getriebe (19),wirtschaftlich vorgehalten werden. Die jeweils zum Einsatz gelangende Etikettierstation (1, 1') kann in diesem Falle mit dem Getriebe (19) mittels Schnellkupplungen oder anderweitig verbunden werden. Zur Anpassung an alle denkbaren Etikettieraufgaben ist das Getriebe (19) zweckmäßig als eine in ihrer Standortposition veränderbare Einheit an der Peripherie einer solchen Etikettiermaschine angeordnet. Das Getriebe (19) kann auch als verfahrbare und in unterschiedlichen Positionen fixierbare und/oder andockbare Einheit ausgeführt sein, um die jeweils erforderlichen Etikettierpositionen einzunehmen.

## Patentansprüche

1. Etikettiermaschine zum Aufbringen von Etiketten auf Umfangsoberflächen von Behältern (13) wie Flaschen, Dosen, Kartonagen und dergl. mit einer Bewegungs- und Transportebene für die Behälter, einem zugeordneten Übertragungsbereich zum Aufbringen der Etiketten auf die Behälter, einer Etikettierstation mit Etikettenübergabe (6,7) und Etikettenvorratseinrichtungen (3), **dadurch gekennzeichnet, dass** mindestens die Etikettenübergabeeinrichtung (6,7) mittels eines Getriebes (19) mit Verstelleinrichtungen in Form einer Vielzahl von Stellmotoren oder motorisch längenveränderbaren Verstellarmen (20) mehrdimensional im Raum unter freier Ansteuerung eines zur Etikettenübergabestation frei wählbaren Pivotpunktes bewegbar und anpassbar gelagert ist.

2. Etikettiermaschine nach Anspruch 1, **gekennzeichnet durch** eine auf einem Maschinentisch (2,10) angeordneten Etikettierstation, wobei die Etikettierstation (1) mit der eigentlichen Etikettenübergabeeinrichtung (6,7) mittels des Getriebes (19) mehrdimensional mit mindestens zwei Bewegungsebenen im Raum unter freier Ansteuerung einer zur Etikettenübergabe wählbaren und optimierbaren Übergabeposition bewegbar gelagert ist.

3. Etikettiermaschine nach den vorhergehenden Ansprüchen, **dadurch gekennzeichnet, dass** die eingestellte oder gewählte Lage der Raumachsen (21) zum Etikettentransport und deren Übergabe frei wählbar im Raum per Softwarebefehl wiederholbar und veränderbar sowie korrigierbar ansteuerbar ist.

4. Etikettiermaschine nach den vorhergehenden Ansprüchen, **dadurch gekennzeichnet, dass** die Etikettierstation (1) mindestens mit ihren Raumachsen (21) mittels zugeordneter Getriebe (19) vorzugsweise für die Bewegungen Heben-Senken, Vorwärts-Rückwärts, Links-Rechts, Kippen in eine rechte und linke Ebene, Vor- und Zurückneigen 27 sowie Drehen um die Hochachse ausrichtbar und ansteuerbar ist.

5. Etikettiermaschine nach Anspruch 4, **dadurch gekennzeichnet, dass** die Etikettierstation (1) für die weiteren Bewegungen Drehen um eine vorzugsweise stationsmittige Vertikalachse sowie Seitwärts links - und rechts ansteuerbar ist.

6. Etikettiermaschine nach den vorhergehenden Ansprüchen, **dadurch gekennzeichnet, dass** die Etikettierstation (1) in mehreren Ebenen bewegbar in oder an einem Maschinenrahmen und/oder Maschinentisch (2, 10) motorisch ansteuerbar gelagert ist.

7. Etikettiermaschine nach den vorhergehenden Ansprüchen, **dadurch gekennzeichnet, dass** die Etikettierstation (1) als eine selbständige Einheit in mehreren Ebenen bewegbar ansteuerbar ist.

8. Etikettiermaschine nach den vorhergehenden Ansprüchen, **dadurch gekennzeichnet, dass** die Etikettierstation (1) in der Rotationsbewegung vorzugsweise drei Freiheitsgrade aufweist.

9. Etikettiermaschine nach den vorhergehenden Ansprüchen, **dadurch gekennzeichnet, dass** die Etikettierstation (1) in der Translationsbewegung vorzugsweise drei Freiheitsgrade aufweist.

10. Etikettiermaschine nach den vorhergehenden Ansprüchen, **dadurch gekennzeichnet, dass** die Etikettierstation (1) und/oder mindestens die Etikettenübergabes einrichtung (6,7) an einem parallelkinematischen Verstellsystem gelagert ist.

11. Etikettiermaschine nach den vorhergehenden Ansprüchen, **dadurch gekennzeichnet, dass** das parallelkinematische Verstellsystem als Hexapod-System ausgebildet ist.

12. Etikettiermaschine nach den vorhergehenden Ansprüchen, **dadurch gekennzeichnet, dass** als Verstelleinrichtungen ansteuerbare Stellmotore angeordnet sind.

13. Etikettiermaschine nach den vorhergehenden Ansprüchen, **dadurch gekennzeichnet, dass** zur Ermittlung der jeweiligen Raumposition der Etikettierstation (1) zur Übergabeposition und/oder deren Anfangs- und Endposition raum- und/oder wegbezogene Positionsmelder vorgesehen sind.

14. Etikettiermaschine nach den vorhergehenden Ansprüchen, **dadurch gekennzeichnet, dass** der gewollte und/oder ordnungsgemäße Etikettensitz mittels einer Etikettensitzkontrolleinrichtung (16) überwacht und deren Signal zur Ansteuerung der Verstelleinrichtungen der Etikettierstation (1), deren Positionskorrektur und/oder Arbeitsgeschwindigkeit verwertet wird.

15. Etikettiermaschine nach den vorhergehenden Ansprüchen, **dadurch gekennzeichnet, dass** die Eingabe von Bewegungsbefehlen vorzugsweise in Behälter (13) bezogenen Objektkoordinaten oder in raumachsenbezogenen Bewegungsbefehlen erfolgt.

16. Etikettiermaschine nach den vorhergehenden Ansprüchen, **dadurch gekennzeichnet, dass** die Objektkoordinaten und/oder raumachsenbezogenen Bewegungsbefehle durch eine Echtzeittransformation in entsprechende Bewegungsbefehle für die Achskoordinaten umsetzbar sind.

17. Etikettiermaschine nach den vorhergehenden Ansprüchen **dadurch gekennzeichnet, dass** ein gesteuerter Tisch/ Kreuztisch unter oder oberhalb zusätzlich zum Arbeitsbereich eines Hexapoden- und Getriebe- (19) Systems vorgesehen ist.

18. Etikettiermaschine nach den vorhergehenden Ansprüchen, **dadurch gekennzeichnet, dass** der Etikettenübergabeeinrichtung (6,7) ein Lastfühler zur Kennzeichnung der optimalen Übergabeposition und/oder des Anpressdruckes zugeordnet ist.

19. Etikettiermaschine nach dem Oberbegriff des Anspruches 1, **dadurch gekennzeichnet, dass** bei einer Etikettiermaschine mit austauschbaren und / oder andockbaren Etikettierstationen (1) das eigentliche Getriebe (19) als Teil der Etikettiermaschine ausgebildet und mit einer Etikettierstation (1.1') verbindbar ist.

20. Etikettiermaschine nach dem Oberbegriff des Anspruches 1, **dadurch gekennzeichnet, dass** das Getriebe (19) als positionsveränderbare Einheit an der Peripherie oder einer Linearstrecke der Etikettiermaschine verstellbar angeordnet ist.

21. Etikettiermaschine nach den vorhergehenden Ansprüchen, **dadurch gekennzeichnet, dass** das Getriebe (19) als eine an der Etikettiermaschine verfahrbare und in unterschiedlichen Positionen fixierbare und/oder andockbare Einheit ausgebildet ist.

22. Etikettiermaschine nach den vorhergehenden Ansprüchen, **dadurch gekennzeichnet, dass** mehrere Getriebe (19) an dem Umfang oder einer Linearstrecke solcher Etikettiermaschinen angeordnet sind.

## Claims

1. Labelling machine for the application of labels to the outside surfaces of containers (13) such as bottles, cans, cardboard cartons and the like, the said labelling machine having a plane of movement and conveyance for the containers, an associated transfer region for the application of the labels onto the containers, a labelling station (1) with label transfer (6, 7) and label storage devices (3), **characterised in that**, at least the label transfer device (6, 7) is mounted so as to be moveable and adaptable without restriction in a multi-dimensional manner in the three-dimensional space by means of a transmission (19) with adjustment devices in the form of a plurality of servomotors or motor-driven, variable-length adjusting arms (20), with the free selection of a pivot point for the label transfer station.

2. Labelling machine according to claim 1, **characterised by** a labelling station that is disposed on a machine table (2, 10), wherein the labelling station (1) with the actual label transfer device (6, 7) is mounted so as to be moveable in a multi-dimensional manner without restriction by means of the transmission (19), with at least two planes of movement in the three-dimensional space, to a selectable and optimisable transfer position for the label transfer.

3. Labelling machine according to the preceding claims, **characterised in that** the set or selected position of the space axes (21) for the conveyance of the labels and their transfer in the three-dimensional space is actuatable so as to be freely selectable, reproducible and modifiable as well as correctable by means of software command.

4. Labelling machine according to the preceding claims, **characterised in that** the labelling station (1) is orientatable and actuatable at least with its space axes (21) by means of an associated transmission (19) preferably for the movements up/down, forwards/backwards, left/right, tipping in a right-hand and left-hand plane, tilting (27) forward and backward as well as rotating about the vertical axis.

5. Labelling machine according to claim 4, **characterised in that** the labelling station (1) is actuatable for the additional movements: rotating about a vertical axis, preferably in the centre of the station, as well as sideways to the left and the right.

6. Labelling machine according to the preceding claims, **characterised in that** the labelling station (1) is mounted so as to be actuatable in a motor-driven manner so that it can move in a plurality of planes in or on a machine frame and/or machine table (2, 10).

7. Labelling machine according to the preceding claims, **characterised in that** the labelling station (1) is actuatable so as to be moveable as an independent unit in a plurality of planes.

8. Labelling machine according to the preceding claims, **characterised in that** the labelling station (1) preferably has three degrees of freedom of movement in rotation.

9. Labelling machine according to the preceding claims, **characterised in that** the labelling station (1) preferably has three degrees of freedom in translation.

10. Labelling machine according to the preceding claims, **characterised in that** the labelling station (1) and/or at least the label transfer device (6, 7) is mounted on a parallel kinematic adjustment system.

11. Labelling machine according to the preceding claims, **characterised in that** the parallel kinematic adjustment system is in the form of a hexapod system.

12. Labelling machine according to the preceding claims, **characterised in that** actuatable servomotors are disposed as adjustment devices.

13. Labelling machine according to the preceding claims, **characterised in that** space-related and/or path-related position transducers are provided to determine the respective three-dimensional position of the labelling station (1) relative to the transfer position and/or its start and end position.

14. Labelling station according to the preceding claims, **characterised in that** the desired and/or correct label position is monitored by means of a label position control device (16) and its signal for actuating the adjustment devices of the labelling station (1), its positional correction and/or operating speed is analysed.

15. Labelling machine according to the preceding claims, **characterised in that** movement commands are preferably input in object co-ordinates that are referenced to the containers (13) or in movement commands that are referenced to the three-dimensional axes.

16. Labelling machine according to the preceding claims, **characterised in that** the object co-ordinates and/or movement instructions that are referenced to the three-dimensional axes are convertible into corresponding movement commands for the axis co-ordinates by means of a real time transformation.

17. Labelling machine according to the preceding claims, **characterised in that** a controlled table / cross-table is provided underneath or above in addition to the operating region of a hexapod and transmission (19) system.

18. Labelling machine according to the preceding claims, **characterised in that** a load sensor for identifying the optimum transfer position and/or the contact pressure is associated with the label transfer device (6, 7).

19. Labelling machine according to the main preamble of claim 1, **characterised in that** where a labelling machine has interchangeable and/or dockable labelling stations (1), the actual transmission (19) is in the form of a part of the labelling machine and is connectable to a labelling station (1, 1').

20. Labelling machine according to main preamble of claim 1, **characterised in that** the transmission (19), in the form of a unit that can have variable positions, is disposed so as to be adjustable on the periphery or on a linear section of the labelling machine.

21. Labelling machine according to the preceding claim, **characterised in that** the transmission (19) is in the form of a unit that can be displaced on the labelling machine, is securable in different positions on the labelling machine and/or is dockable on the labelling machine.

22. Labelling machine according to the preceding claims, **characterised in that** a plurality of transmissions (19) are disposed on the outside circumference or on a linear section of such a labelling machine.

## Revendications

1. Machine d'étiquetage pour appliquer des étiquettes sur les surfaces périphériques de récipients (13), tels que des bouteilles, des boîtes, des cartons et tout autre élément similaire, comportant un plan de mouvement et de transport pour les récipients, une zone de remise d'étiquettes associée pour appliquer les étiquettes sur les récipients, un poste d'étiquetage (1) avec des dispositifs de remise des étiquettes (6, 7) et des dispositifs de stockage d'étiquettes (3), **caractérisée en ce que**, au moyen d'un engrenage (19) comportant des dispositifs de réglage sous la forme d'une pluralité de servomoteurs ou de bras de réglage (20) à longueur réglable par moteur, au moins le dispositif de remise des étiquettes (6, 7) est monté mobile et de manière ajustable dans plusieurs dimensions dans l'espace moyennant le libre actionnement d'un point de pivot librement sélectionnable par rapport au poste de remise des étiquettes.

2. Machine d'étiquetage selon la revendication 1, **caractérisée par** un poste d'étiquetage, monté sur une table (2, 10) de la machine, le poste d'étiquetage (1) étant monté mobile au moyen de l'engrenage (19) dans plusieurs dimensions avec au moins deux plans de mouvement dans l'espace moyennant le libre actionnement d'une position de remise des étiquettes pouvant être optimisée et sélectionnée librement par rapport au dispositif de remise des étiquettes.

3. Machine d'étiquetage selon l'une des revendications précédentes, **caractérisée en ce que** la position réglée ou sélectionnée des axes spatiaux (21) par rapport au transport des étiquettes et à leur remise peut être activée par une instruction logicielle de manière librement sélectionnable dans l'espace, reproductible et modifiable, ainsi que corrigeable.

4. Machine d'étiquetage selon l'une des revendications précédentes, **caractérisée en ce que** le poste d'étiquetage (1) au moins avec ses axes spatiaux (21) peut être orienté et activé au moyen d'engrenages (19) associés de préférence pour les mouvements vers le haut et le bas, vers l'avant et l'arrière, vers la gauche et la droite, basculement dans un plan à droite et à gauche, inclinaison vers l'avant et l'arrière (27), ainsi que rotation autour de l'axe vertical.

5. Machine d'étiquetage selon la revendication 4, **caractérisée en ce que** le poste d'étiquetage (1) peut être actionné pour d'autres mouvements, à savoir rotation autour d'un axe vertical de préférence médian de la machine, ainsi que vers le côté gauche et droit.

6. Machine d'étiquetage selon l'une des revendications précédentes, **caractérisée en ce que** le poste d'étiquetage (1) est monté de manière à pouvoir être actionné par moteur dans ou sur un bâti de la machine et/ou une table de la machine (2, 10) pour se déplacer dans plusieurs plans.

7. Machine d'étiquetage selon l'une des revendications précédentes, **caractérisée en ce que** le poste d'étiquetage (1) peut être actionné en tant qu'unité indépendante pour se déplacer dans plusieurs plans.

8. Machine d'étiquetage selon l'une des revendications précédentes, **caractérisée en ce que** le poste d'étiquetage (1) comporte de préférence trois degrés de liberté dans le mouvement de rotation.

9. Machine d'étiquetage selon l'une des revendications précédentes, **caractérisée en ce que** le poste d'étiquetage (1) comporte de préférence trois degrés de liberté dans le mouvement de transport.

10. Machine d'étiquetage selon l'une des revendications précédentes, **caractérisée en ce que** le poste d'étiquetage (1) et/ou au moins le dispositif de remise des étiquettes (6, 7) sont montés sur un système de réglage à cinématique parallèle.

11. Machine d'étiquetage selon l'une des revendications précédentes, **caractérisée en ce que** le système de réglage à cinématique parallèle est un système hexapode.

12. Machine d'étiquetage selon l'une des revendications précédentes, **caractérisée en ce que** les dispositifs de réglage sont réalisés sous forme de servomoteurs aptes à être commandés.

13. Machine d'étiquetage selon l'une des revendications précédentes, **caractérisée en ce que** des capteurs de position dans l'espace et/ou de trajectoire sont prévus pour déterminer la position dans l'espace respective du poste d'étiquetage (1) par rapport au poste de remise des étiquettes et/ou la position initiale et finale de celui-ci.

14. Machine d'étiquetage selon l'une des revendications précédentes, **caractérisée en ce que** l'emplacement voulu et/ou correct des étiquettes est contrôlé au moyen d'un dispositif de contrôle du positionnement des étiquettes (16) et le signal de celui-ci est utilisé pour actionner les dispositifs de réglage du poste d'étiquetage (1), pour corriger la position de ce dernier et/ou pour définir la vitesse de travail.

15. Machine d'étiquetage selon l'une des revendications précédentes, **caractérisée en ce que** les instructions de déplacement sont entrées sous forme de coordonnées d'objet relatives de préférence aux récipients (13) ou sous forme d'instructions de déplacement relatives aux axes spatiaux.

16. Machine d'étiquetage selon l'une des revendications précédentes, **caractérisée en ce que** les coordonnées d'objet et/ou les instructions de déplacement relatives aux axes spatiaux peuvent être transformées en instructions de commande correspondantes pour les coordonnées des axes par une transformation en temps réel.

17. Machine d'étiquetage selon l'une des revendications précédentes, **caractérisée en ce qu'**il est prévu une table ou table en croix commandée, montée en dessous ou au-dessus, en plus de la zone de travail d'un système hexapode et d'engrenages (19).

18. Machine d'étiquetage selon l'une des revendications précédentes, **caractérisée en ce qu'**un capteur de charge pour indiquer la position de remise optimale et/ou la pression d'appui est associé au dispositif de remise des étiquettes (6, 7).

19. Machine d'étiquetage selon le préambule de la revendication 1, **caractérisée en ce que** dans une machine d'étiquetage avec des postes d'étiquetage (1) remplaçables et/ou aptes à être insérés, l'engrenage (19) proprement dit est réalisé sous la forme d'une partie de la machine d'étiquetage et peut être relié à un poste d'étiquetage (1, 1').

20. Machine d'étiquetage selon le préambule de la revendication 1, **caractérisée en ce que** l'engrenage (19) sous forme d'unité réglable en position est montée de manière réglable sur la périphérie ou un tronçon linéaire de la machine d'étiquetage.

21. Machine d'étiquetage selon l'une des revendications précédentes, **caractérisée en ce que** l'engrenage (19) est réalisé sous la forme d'une unité mobile sur la machine d'étiquetage et apte à être fixée et/ou assemblée dans différentes positions.

22. Machine d'étiquetage selon l'une des revendications précédentes, **caractérisée en ce que** plusieurs engrenages (19) sont montés sur la périphérie ou un tronçon linéaire de telles machines d'étiquetage.
